# EUROPÄISCHE PATENTSCHRIFT

(11) **EP 1 255 080 B1**
(45) Veröffentlichungstag und Bekanntmachung des Hinweises auf die Patenterteilung: **03.09.2008**
(21) Anmeldenummer: 02405340.7
(22) Anmeldetag: 25.04.2002
(51) Int. Cl.: F23R 3/40, F23D 14/08

(54) **Katalytischer Brenner**
Catalytic burner
Brûleur catalytique

(30) Priorität: 30.04.2001 US 286996
(43) Veröffentlichungstag der Anmeldung: 06.11.2002
(73) Patentinhaber: Alstom Technology Ltd, 5400 Baden (CH)
(72) Erfinder: Eroglu, Adnan, 5417 Untersiggenthal (CH); Griffin, Timothy, 5408 Ennetbaden (CH); Hellat, Jaan, Baden-Rütihof (CH)

(56) Entgegenhaltungen:
- EP-A- 0 694 740
- EP-A- 0 710 797
- PATENT ABSTRACTS OF JAPAN vol. 011, no. 135 (M-585), 28. April 1987 (1987-04-28) & JP 61 276627 A (TOSHIBA CORP), 6. Dezember 1986 (1986-12-06)
- PATENT ABSTRACTS OF JAPAN vol. 018, no. 435 (M-1655), 15. August 1994 (1994-08-15) & JP 06 129641 A (MITSUBISHI HEAVY IND LTD), 13. Mai 1994 (1994-05-13)

## Beschreibung

### Technisches Gebiet

Die Erfindung betrifft einen katalytischen Brenner für eine oder an einer Brennkammer, insbesondere einer Kraftwerksanlage, mit den Merkmalen des Oberbegriffs des Anspruchs 1.

### Stand der Technik

Aus der JP 61-276 627 ist ein derartiger katalytischer Brenner bekannt, der an einer Brennkammer einer Gasturbine angeordnet ist. Der Brenner weist eine zentrale Sekundär-Einspritzeinrichtung zum direkten Einspritzen eines Brennstoffs in die Brennkammer auf. Die Sekundär-Einspritzeinrichtung ist von einem inneren Ringkanal ringförmig umhüllt, der zur Brennkammer führt und in dem ein Wirbelerzeuger angeordnet ist. Dieser Wirbelerzeuger umgibt die Sekundär-Einspritzeinrichtung ringförmig. Des weiteren ist in der Brennkammer ein äußerer Ringkanal angeordnet, der ebenfalls zur Brennkammer führt und der den inneren Ringkanal und somit die Sekundär-Einspritzeinrichtung ringförmig umgibt. Im äußeren Ringkanal ist ein Katalysator angeordnet, der den inneren Ringkanal und somit auch die Sekundär-Einspritzeinrichtung ringförmig umgibt. Im äußeren Ringkanal ist außerdem eine Primär-Einspritzeinrichtung stromauf des Katalysators angeordnet, die zum Einspritzen eines Brennstoffs in den äußeren Ringkanal dient. Darüber hinaus ist der bekannte Brenner mit radial angeordneten Katalysatoren und radial angeordneten Einspritzeinrichtungen ausgestattet, über die eine radiale Einströmung in die Brennkammer realisierbar ist.

### Darstellung der Erfindung

Die vorliegende Erfindung beschäftigt sich mit dem Problem, für einen Brenner der eingangs genannten Art eine verbesserte Ausführungsform anzugeben, die insbesondere die Stabilität der Verbrennung in der Brennkammer erhöht.

Dieses Problem wird durch den Gegenstand des unabhängigen Anspruchs gelöst. Vorteilhafte Ausführungsformen sind Gegenstand der abhängigen Ansprüche.

Die Erfindung beruht auf dem allgemeinen Gedanken, den Brenner so auszubilden, dass die den Katalysator durchströmende Strömung zumindest bei ihrem Eintritt in die Brennkammer einen Drall besitzt. Durch die Beaufschlagung der aus dem Katalysator austretenden Strömung mit einem Drall kann in der Brennkammer die Ausbildung einer zentralen Rezirkulationszone unterstützt werden. Diese Rezirkulationszone führt zu einer Verankerung der Flammenfront in der Brennkammer und somit zu einer Stabilisierung des Verbrennungsvorgangs.

Von besonderem Vorteil ist eine Weiterbildung, bei der Ringkanal und Brennkammer hinsichtlich ihrer Dimensionierung so aufeinander abgestimmt sind, dass beim Übergang vom Ringkanal zur Brennkammer eine Querschnittserweiterung ausgebildet ist. Durch diese Maßnahme kann die Drallströmung beim Eintritt in die Brennkammer quasi aufplatzen, wodurch sich eine zusätzliche Stabilisierung für die zentrale Rezirkulationszone ergibt.

Zweckmäßig kann dabei eine im Ringkanal angeordnete Drallerzeugungseinrichtung unmittelbar am Übergang zwischen Ringkanal und Brennkammer positioniert sein. Durch diese Maßnahme tritt die Drallströmung direkt nach ihrer Erzeugung in die Brennkammer ein, wodurch Reibungsverluste reduziert werden.

Gemäß einer vorteilhaften Ausführungsform kann die Sekundär-Einspritzeinrichtung zum Einspritzen eines flüssigen Brennstoffs sowie zum Einspritzen eines gasförmigen Brennstoffs ausgebildet sein, wobei die Sekundär-Einspritzeinrichtung den flüssigen Brennstoff unabhängig vom gasförmigen Brennstoff in die Brennkammer einspritzen kann. Durch diese Bauweise ist es möglich, bei transienten Betriebszuständen des Brenners bedarfsabhängig gasförmigen und/oder flüssigen Brennstoff direkt in die Brennkammer einzuspritzen, beispielsweise um in der Brennkammer auch dann eine gewünschte Temperatur zu erreichen, wenn der Katalysator, insbesondere beim Hochfahren des Brenners, seine Betriebstemperatur noch nicht erreicht hat.

Eine weitere Besonderheit wird darin gesehen, dass ein Strömungsweg für einen Oxidator oder ein Oxidator-Gemisch, insbesondere Luft und/oder das Brennstoff-Oxidator-Gemisch, so durch den Brenner geführt ist, dass der Oxidator oder das Oxidator-Gemisch im wesentlichen nur durch den Ringkanal in die Brennkammer gelangt. Bei dieser Ausführungsform sind die Primär-Einspritzeinrichtung und die Sekundär-Einspritzeinrichtung hinsichtlich dieses Strömungswegs und somit hinsichtlich der Oxidatorversorgung in Reihe angeordnet. Damit steht der Oxidator zuerst der katalytischen Verbrennung zur Verfügung und erst danach - soweit vorhanden - in der Brennkammer für die Reaktion mit dem direkt eingespritzten Brennstoff. Das bedeutet, dass für den Brenner ein reiner Katalysatorbetrieb mit einem relativ hohen Volumenstrom darstellbar ist, bei dem der gesamte zugeführte Oxidator, in der Regel Sauerstoff, durch den Katalysator strömt.

Des weiteren kann im Ringkanal stromauf der Primär-Einspritzeinrichtung zusätzlich eine Zusatz-Reaktionszone ausgebildet sein, der eine Zusatz-Einspritzeinrichtung zum Einspritzen eines Brennstoffs oder eines Brennstoff-Oxidator-Gemischs in die Zusatz-Reaktionszone zugeordnet ist. Mit Hilfe einer derartigen Zusatz-Reaktionszone kann, z.B. zum Anfahren des Brenners gezielt eine rasche Temperaturerhöhung des Katalysators erreicht werden, so dass dieser schnell seine Arbeitstemperatur erreicht.

Durch die Verwendung einer geeigneten Steuerung kann der Brenner in Abhängigkeit von vorbestimmten Parametern beispielsweise zwischen einem Pilotbetrieb, bei dem die Sekundär-Einspritzeinrichtung aktiviert ist und die Primär-Einspritzeinrichtung deaktiviert ist, einem Katalysatorbetrieb, bei dem die Primär-Einspritzeinrichtung aktiviert ist und die Sekundär-Einspritzeinrichtung deaktiviert ist, und einem Mischbetrieb umschalten, bei dem sowohl die Primär-Einspritzeinrichtung als auch die Sekundär-Einspritzeinrichtung mehr oder weniger aktiv sind. Der Brenner kann durch die verschiedenen Betriebsarten optimal an sich ändernde Randbedingungen angepaßt werden. Beispielsweise kann der Brenner so an eine aktuell an den Brenner gestellte Leistungsanforderung und/oder an Anforderungen hinsichtlich Flammenstabilität und Schadstoffemission und/oder an die aktuelle Temperatur des Katalysators angepaßt werden.

Weitere wichtige Merkmale und Vorteile der Erfindung ergeben sich aus den Unteransprüchen, aus den Zeichnungen und aus der zugehörigen Figurenbeschreibung anhand der Zeichnungen.

### Kurze Beschreibung der Zeichnungen

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder funktional gleiche oder ähnliche Bauteile beziehen. Es zeigen, jeweils schematisch,
- Fig. 1 bis 3: stark vereinfachte Prinzipdarstellungen eines erfindungsgemäßen Brenners im Längsschnitt bei verschiedenen Ausführungsformen.

### Wege zur Ausführung der Erfindung

Entsprechend den Fig. 1 bis 3 ist ein Brenner 1 nach der Erfindung an eine Brennkammer 2 angeschlossen. Bei der Brennkammer 2 kann es sich dabei um eine Ringkammer, Silokammer, Dosenkammer oder Dosenringkammer handeln. Die gezeigte Brenner-Brennkammer-Kombination bildet üblicherweise einen Bestandteil einer Kraftwerksanlage und dient in der Regel zur Erzeugung von heißen Abgasen, mit denen eine Gasturbine beaufschlagt wird.

Der Brenner 1 ist mit einer zentralen Sekundär-Einspritzeinrichtung 3 ausgestattet, mit deren Hilfe ein Brennstoff direkt in die Brennkammer 2 eingespritzt werden kann. Die Sekundär-Einspritzeinrichtung 3 ist hier koaxial zu einer zentralen Längsachse 30 eines Ringkanals 4 angeordnet, der zur Brennkammer 2 führt und mit dieser kommuniziert. Des weiteren umgibt der Ringkanal 4 die Sekundär-Einspritzeinrichtung 3 ringförmig. In diesem Ringkanal 4 ist ein ringförmig ausgestalteter Katalysator 5 angeordnet, der ebenfalls die Sekundär-Einspritzeinrichtung 3 ringförmig umgibt. Stromab des Katalysators 5 ist im Ringkanal 4 außerdem eine Drallerzeugungseinrichtung 6 angeordnet, die ebenfalls die Sekundär-Einspritzeinrichtung 3 ringförmig umgibt. Des weiteren ist im Ringkanal 4 stromauf des Katalysators 5 eine Primär-Einspritzeinrichtung 7 angeordnet, mit deren Hilfe ein Brennstoff und/oder ein Brennstoff-Oxidator-Gemisch in den Ringkanal 4 einspritzbar ist.

Die Sekundär-Einspritzeinrichtung 3 muss nicht zentral angeordnet sein; ebenso ist eine zur Längsachse 30 exzentrische Anordnung möglich. Die Sekundär-Einspritzeinrichtung 3 kann so ausgebildet sein, dass sie - wie hier - den Brennstoff zentral und im wesentlichen parallel zur Längsachse 30 in die Brennkammer 2 einbringt. Zusätzlich oder alternativ kann die Sekundär-Einspritzeinrichtung 3 auch so gestaltet sein, dass sie den Brennstoff quer oder geneigt zur Längsachse 30 und/oder seitlich in die Brennkammer 2 einbringt.

Der Katalysator 5 kann beispielsweise als keramischer Monolith ausgebildet sein, der mit einer katalytisch wirkenden Substanz beschichtet ist. Ebenso ist es möglich, den Katalysator 5 durch geeignetes Schichten oder Stapeln eines oder mehrerer gefalteter oder gewellter Bleche aufzubauen, wobei durch eine entsprechende Orientierung der Falten und Wellen Kanäle entstehen, die den Katalysator 5 durchdringen. Durch eine geeignete Beschichtung der Bleche mit einem katalytisch aktiven Material können katalytisch aktive Kanäle und katalytische inaktive Kanäle ausgebildet werden. Katalysatoren, die in dieser Art aufgebaut sind, sind beispielsweise aus der US 5 202 303 bekannt. Bei den Ausführungsformen der Fig. 1 und 2 kann der Katalysator 5 durch eine spiralförmige Wicklung eines oder mehrerer entsprechender Bleche gebildet werden, die zweckmäßig auf die Sekundär-Einspritzeinrichtung 3 aufgewickelt sind. Bei der Ausführungsform gemäß Fig. 3 können die Bleche zur Ausbildung des Katalysators 5 auf ein Rohr 8 aufgewickelt sein, das den Ringkanal 4 radial nach innen begrenzt.

Die Drallerzeugungseinrichtung 6 beaufschlagt die den Katalysator 5 durchströmende Strömung mit einem Drall. Dabei kann die Drallerzeugungseinrichtung 6 wie hier einen Drallerzeuger 9 aufweisen, der ein separates Bauteil bildet. Im Unterschied dazu ist es ebenso möglich, die Drallerzeugungseinrichtung 6 in den Katalysator 5 zu integrieren. Beispielsweise können hierzu die im Katalysator 5 ausgebildeten Strömungsführungskanäle insbesondere in einem axialen Endabschnitt des Katalysators 5, gegenüber der Achsrichtung des Katalysators 5 geneigt sein, um den Drall zu erzeugen.

Von besonderer Bedeutung ist außerdem, dass die Drallerzeugungseinrichtung 6 unmittelbar an einem Übergang 10 angeordnet ist, in dem der Ringkanal 4 in die Brennkammer 2 übergeht bzw. einmündet. Bei den hier gezeigten Ausführungsformen ist dieser Übergang 10 so ausgestaltet, dass sich dabei eine sprungartige Querschnittserweiterung 11 ausbildet. Die Drallbeaufschlagung durch die Drallerzeugungseinrichtung 6, die unmittelbare Anordnung der Drallerzeugungseinrichtung 6 am Übergang 10 und die Querschnittserweiterung 11 am Übergang 10 unterstützen die Ausbildung einer zentralen Rezirkulationszone 29 in der Brennkammer 2 und sorgen für eine Stabilisierung dieser Rezirkulationszone 29, wodurch sich eine stabile Flammenfront in der Brennkammer 2 erzielen läßt.

Die Primär-Einspritzeinrichtung 7 ist bei den hier gezeigten Ausführungsformen mehrstufig ausgebildet, das heißt die Primär-Einspritzeinrichtung 7 besitzt mehrere Einspritzstufen 12a, 12b, 12c gemäß Fig. 1 und 13a, 13b gemäß den Fig. 2 und 3. Bei der Ausführungsform gemäß Fig. 1 sind bei jeder Einspritzstufe 12a bis 12c nicht näher bezeichnete Einspritzdüsen bezüglich der Längsachse 30 bzw. bezüglich der Sekundär-Einspritzeinrichtung 3 konzentrisch und ringförmig im Ringkanal verteilt angeordnet. Im Unterschied dazu sind bei den Ausführungsformen der Fig. 2 und 3 die Einspritzdüsen bei den Einspritzstufen 13a und 13b bezüglich der Längsachse 30 bzw. bezüglich der Sekundär-Einspritzeinrichtung 3 konzentrisch und sternförmig im Ringkanal 4 verteilt angeordnet.

Von besonderer Bedeutung ist hierbei, dass die Primär-Einspritzeinrichtung 7 zum Einspritzen eines Brennstoff-Oxidator-Gemischs ausgebildet sein kann. Im Unterschied dazu ist die Sekundär-Einspritzeinrichtung 3 bei den hier gezeigten Ausführungsformen zum Einspritzen sowohl eines flüssigen Brennstoffs als auch eines gasförmigen Brennstoffs ausgebildet. Zu diesem Zweck enthält die Sekundär-Einspritzeinrichtung 3 eine zentrale erste Einspritzanordnung 14, die entsprechend einem Pfeil 15 mit flüssigem Brennstoff versorgt wird. Des weiteren enthält die Sekundär-Einspritzeinrichtung 3 eine zweite Einspritzanordnung 16, die entsprechend einem Pfeil 17 mit gasförmigem Brennstoff versorgt wird. Mit Hilfe einer geeigneten, hier nicht dargestellten Brennersteuerung können diese Einspritzanordnungen 14 und 16 unabhängig voneinander betätigt werden, um entweder flüssigen Brennstoff oder gasförmigen Brennstoff oder sowohl flüssigen als auch gasförmigen Brennstoff in die Brennkammer 2 einzuspritzen. Zweckmäßig ist die Sekundär-Einspritzeinrichtung 3 dabei so ausgebildet, dass sie zumindest den flüssigen Brennstoff in die zentrale Rezirkulationszone 29 einspritzen kann.

Bei der hier gezeigten Ausführungsform umgibt die zweite Einspritzanordnung 16 ringförmig die zentrale erste Einspritzanordnung 14. Zur Vermeidung von Überhitzungen ist zwischen den Einspritzanordnungen 14 und 16 ein ringförmiger Kühlkanal 18 angeordnet, der entsprechend einem Pfeil 19 mit einem kühlenden Gas, z.B. Luft durchströmt wird.

Entsprechend einem Pfeil 20 wird dem Ringkanal 4 eine Gasströmung zugeführt, wobei es sich in der Regel hier um Luft handelt. Diese Luft folgt bei der Durchströmung des Brenners 1 einem nicht näher bezeichneten Strömungsweg, der vom Ringkanal 4 durch den Katalysator 5 und durch die Drallerzeugungseinrichtung 6 in die Brennkammer 2 führt. Von Bedeutung ist hierbei, dass die Zuführung der Luft bzw. des Oxidatorgemischs ausschließlich über diesen Strömungsweg erfolgt, abgesehen von parasitären Effekten, die z.B. durch die Kühlgasströmung durch den Kühlkanal 18 entstehen. Diese Bauweise hat zur Folge, dass die gesamte Oxidatorströmung zwangsläufig zuerst durch den Katalysator 5 strömt, bevor sie in die Brennkammer 2 gelangt und bevor sie gegebenenfalls mit dem Brennstoff in Berührung kommt, der über die Sekundär-Einspritzeinrichtung 3 eingespritzt wird. Insoweit ist die Sekundär-Einspritzeinrichtung 3 der Primär-Einspritzeinrichtung 7 in Reihe nachgeschaltet.

Zumindest bei den Ausführungsformen der Fig. 1 und 2 sind die Sekundär-Einspritzeinrichtung 3 und die Primär-Einspritzeinrichtung 7 an eine gemeinsame Brennstoffzuführungseinrichtung 21 angeschlossen, um die beiden Einspritzeinrichtungen 3 und 7 mit Brennstoff bzw. Brennstoff-Oxidator-Gemisch zu versorgen. Die Zuführung des über die Primär-Einspritzeinrichtung 7 eingespritzten Brennstoffs oder Brennstoff-Gemischs ist durch einen Pfeil 22 symbolisiert.

Bei der Ausführungsform gemäß Fig. 2 ist stromauf der Primär-Einspritzeinrichtung 7 zusätzlich eine ringförmige Zusatz-Reaktionszone 23 ausgebildet, welche die Sekundär-Einspritzeinrichtung 3 bzw. die Längsachse 30 konzentrisch umhüllt. Dieser Zusatz-Reaktionszone 23 ist eine Zusatz-Einspritzeinrichtung 24 zugeordnet, mit deren Hilfe Brennstoff oder ein Brennstoff-Oxidator-Gemisch in die Zusatz-Reaktionszone 23 einspritzbar ist. In der Zusatz-Reaktionszone 23 kann somit eine Verbrennungsreaktion initiiert werden, bei der heiße Abgase entstehen, die den Katalysator 5 durchströmen und dabei aufheizen.

Bei der Ausführungsform gemäß Fig. 3 trennt das Rohr 8 den Ringkanal 4 von einem zentralen inneren Kanal 25, in dem die Sekundär-Einspritzeinrichtung 3, vorzugsweise konzentrisch, angeordnet ist. In diesem Kanal 25 ist ein Wirbelerzeuger 26 angeordnet, der zweckmäßig stromauf von Einspritzöffnungen der Sekundär-Einspritzeinrichtung 3 positioniert ist. Bei dieser Ausführungsform kann die Sekundär-Einspritzeinrichtung 3 zusätzlich radiale Einspritzöffnungen 27 aufweisen, über die gasförmiger Brennstoff in den inneren Kanal 25 eindüsbar ist. Der innere Kanal 25 ist zur Brennkammer 2 hin offen und dient ebenfalls zur Einleitung einer Gasströmung. Diese Gasströmung, insbesondere Luft, wird gemäß einem Pfeil 28 in den inneren Kanal 25 eingeleitet, wobei diese Strömung durch den Wirbelerzeuger 26 mit einem Drall beaufschlagt wird. Auch diese innere Drallströmung kann zur Stabilisierung der Rezirkulationszone 29 dienen.

Eine hier nicht dargestellte Brennersteuerung kann nun in Abhängigkeit von Parametern für den Brenner 1 einen Pilotbetrieb, einen Katalysatorbetrieb und einen Mischbetrieb realisieren. Beim reinen Pilotbetrieb ist die Sekundär-Einspritzeinrichtung 3 aktiviert, während die Primär-Einspritzeinrichtung 7 deaktiviert ist. Zusätzlich oder alternativ kann im Pilotbetrieb die Zusatz-Einspritzeinrichtung 24 aktiviert werden. Im Unterschied dazu ist beim reinen Katalysatorbetrieb die Primär-Einspritzeinrichtung 7 aktiviert, während die Sekundär-Einspritzeinrichtung 3 deaktiviert ist. Beim Mischbetrieb sind sowohl die Primär-Einspritzeinrichtung 7 als auch die Sekundär-Einspritzeinrichtung 3 aktiviert. Die Parameter, in deren Abhängigkeit die Brennersteuerung zwischen den einzelnen Betriebs-Modi umschaltet, können wenigstens einen der folgenden Parameter umfassen: eine aktuell an den Brenner 1 gestellte Leistungsanforderung und/oder Anforderungen hinsichtlich Flammenstabilität und Schadstoffemission und/oder aktuelle Temperatur des Katalysators 5.

### Bezugszeichenliste

- 1: Brenner
- 2: Brennkammer
- 3: Sekundär-Einspritzeinrichtung
- 4: Ringkanal
- 5: Katalysator
- 6: Drallerzeugungseinrichtung
- 7: Primär-Einspritzeinrichtung
- 8: Rohr
- 9: Drallerzeuger
- 10: Übergang zwischen 4 und 2
- 11: Querschnittserweiterung
- 12a: Einspritzstufe
- 12b: Einspritzstufe
- 12c: Einspritzstufe
- 13a: Einspritzstufe
- 13b: Einspritzstufe
- 14: erste Einspritzanordnung
- 15: Zuführung von flüssigem Brennstoff
- 16: zweite Einspritzanordnung
- 17: Zuführung von gasförmigem Brennstoff
- 18: Kühlkanal
- 19: Zuführung von Kühlgas
- 20: Zuführung von Gas
- 21: Brennstoffzuführungseinrichtung
- 22: Zuführung von Brennstoff-Oxidator-Gemisch
- 23: Zusatz-Reaktionszone
- 24: Zusatz-Einspritzeinrichtung
- 25: innerer Kanal
- 26: Wirbelerzeuger
- 27: radiale Einspritzöffnung
- 28: Zufuhr von Gas
- 29: zentrale Rezirkulationszone
- 30: Längsachse von 4

## Patentansprüche

1. Katalytischer Brenner an einer oder für eine Brennkammer (2), insbesondere einer Kraftwerksanlage,
- mit einem zur Brennkammer (2) führenden Ringkanal (4),
- mit einem im Ringkanal (4) angeordneten Katalysator (5),
- mit einer Primär-Einspritzeinrichtung (7) zum Einspritzen eines Brennstoffs und/oder eines Brennstoff-Oxidator-Gemischs in den Ringkanal (4) stromauf des Katalysators (5),
- mit einer Sekundär-Einspritzeinrichtung (3) zum direkten Einspritzen eines Brennstoffs in die Brennkammer (2),
**dadurch gekennzeichnet,**
- **dass** eine Drallerzeugungseinrichtung (6) vorgesehen ist, die stromab des Katalysators (5) im Ringkanal (4) angeordnet ist und eine den Katalysator (5) durchströmende Strömung mit einem Drall beaufschlagt.

2. Brenner nach Anspruch 1, **dadurch gekennzeichnet, dass** die Sekundär-Einspritzeinrichtung (3) so ausgebildet ist, dass sie Brennstoff oder Brennstoff-Oxidator-Gemisch in eine Rezirkulationszone (29) einspritzt, die sich im Betrieb des Brenners (1) in der Brennerkammer (2) ausbildet.

3. Brenner nach Anspruch 1 oder 2, **dadurch gekennzeichnet, dass** die Sekundär-Einspritzeinrichtung (3) bezüglich des Ringkanals (4) so angeordnet ist, dass der Ringkanal (4) und der Katalysator (5) die Sekundär-Einspritzeinrichtung (3) ringförmig umgeben.

4. Brenner nach einem der Ansprüche 1 bis 3, **dadurch gekennzeichnet, dass** die Sekundär-Einspritzeinrichtung (3) bezüglich einer zentralen Längsachse (30) des Ringkanals (4) konzentrisch oder exzentrisch angeordnet ist.

5. Brenner nach einem der Ansprüche 1 bis 4, **dadurch gekennzeichnet, dass** die Drallerzeugungseinrichtung (6) in den Katalysator (5) integriert ist.

6. Brenner nach einem der Ansprüche 1 bis 4, **dadurch gekennzeichnet, dass** die Drallerzeugungseinrichtung (6) einen als separates Bauteil ausgebildeten Drallerzeuger (9) aufweist, der stromab des Katalysators (5) im Ringkanal (4) angeordnet ist.

7. Brenner nach einem der Ansprüche 1 bis 6, **dadurch gekennzeichnet, dass** der Ringkanal (4) und die Brennkammer (2) hinsichtlich ihrer Dimensionierung so aufeinander abgestimmt sind, dass beim Übergang (10) vom Ringkanal (4) zur Brennkammer (2) eine Querschnittserweiterung (11) ausgebildet ist.

8. Brenner nach einem der Ansprüche 1 bis 7, **dadurch gekennzeichnet, dass** die Drallerzeugungseinrichtung (6) unmittelbar am Übergang (10) zwischen Ringkanal (4) und Brennkammer (2) angeordnet ist.

9. Brenner nach einem der Ansprüche 1 bis 8, **dadurch gekennzeichnet, dass** die Primär-Einspritzeinrichtung (7) mehrere Einspritzstufen (12a, 12b, 12c; 13a, 13b) aufweist, die unabhängig voneinander zum Einspritzen des Brennstoffs oder des Brennstoff-Oxidator-Gemischs in die Ringkammer (4) betätigbar sind.

10. Brenner nach einem der Ansprüche 1 bis 9, **dadurch gekennzeichnet, dass** die Primär-Einspritzeinrichtung (7) mehrere Einspritzdüsen aufweist, die bezüglich einer zentralen Längsachse (30) des Ringkanals (4) konzentrisch sowie ringförmig oder sternförmig im Ringkanal (4) angeordnet sind.

11. Brenner nach den Ansprüchen 9 und 10, **dadurch gekennzeichnet, dass** jede Einspritzstufe (12a, 12b, 12c; 13a, 13b) mehrere Einspritzdüsen aufweist, die bezüglich der zentralen Längsachse (30) des Ringkanals (4) konzentrisch sowie ringförmig oder sternförmig im Ringkanal (4) angeordnet sind.

12. Brenner nach einem der Ansprüche 1 bis 11, **dadurch gekennzeichnet, dass** die Sekundär-Einspritzeinrichtung (3) und die Primär-Einspritzeinrichtung (7) zur Versorgung mit Brennstoff und/oder Brennstoff-Oxidator-Gemisch an eine gemeinsame Brennstoffzuführungseinrichtung (21) angeschlossen sind.

13. Brenner nach einem der Ansprüche 1 bis 12, **dadurch gekennzeichnet, dass** die Sekundär-Einspritzeinrichtung (3) eine mit flüssigem Brennstoff versorgte erste Einspritzanordnung (14) sowie eine mit gasförmigem Brennstoff versorgte zweite Einspritzanordnung (16) aufweist, die unabhängig voneinander betätigbar sind.

14. Brenner nach einem der Ansprüche 1 bis 13, **dadurch gekennzeichnet, dass** ein Strömungsweg für einen Oxidator oder ein Oxidator-Gemisch, insbesondere Luft und/oder Brennstoff-Oxidator-Gemisch, so durch den Brenner (1) geführt ist, dass der Oxidator oder das Oxidator-Gemisch im wesentlichen nur durch den Ringkanal (4) in die Brennkammer (2) gelangt.

15. Brenner nach einem der Ansprüche 1 bis 14, **dadurch gekennzeichnet, dass** der Ringkanal (4) einen zur Brennkammer (2) hin offenen, zentralen inneren Kanal (25) umhüllt.

16. Brenner nach Anspruch 15, **dadurch gekennzeichnet, dass** die Sekundär-Einspritzeinrichtung (3) im zentralen inneren Kanal (25) angeordnet ist.

17. Brenner nach Anspruch 16, **dadurch gekennzeichnet, dass** ein Wirbelerzeuger (26) vorgesehen ist, der im inneren Kanal (25) stromauf von einer oder mehreren Einspritzöffnungen der Sekundär-Einspritzeinrichtung (3) angeordnet ist und eine den inneren Kanal (25) durchströmende Strömung mit einem Drall beaufschlagt.

18. Brenner nach einem der Ansprüche 1 bis 17, **dadurch gekennzeichnet, dass** im Ringkanal (4) stromauf der Primär-Einspritzeinrichtung (7) eine Zusatz-Reaktionszone (23) ausgebildet ist, der eine Zusatz-Einspritzeinrichtung (24) zum Einspritzen eines Brennstoffs oder eines Brennstoff-Oxidator-Gemischs in die Zusatz-Reaktionszone (23) zugeordnet ist.

19. Brenner nach einem der Ansprüche 1 bis 18, **dadurch gekennzeichnet, dass** die Primär-Einspritzeinrichtung (7) zum Einspritzen eines Brennstoff-Oxidator-Gemischs ausgebildet ist.

20. Brenner nach einem der Ansprüche 1 bis 19, **dadurch gekennzeichnet, dass** eine Brennersteuerung vorgesehen ist, die in Abhängigkeit von vorbestimmten Parametern für den Brenner (1) einen Pilotbetrieb mit aktivierter Sekundär-Einspritzeinrichtung (3) und deaktivierter Primär-Einspritzeinrichtung (7), einen Katalysatorbetrieb mit aktivierter Primär-Einspritzeinrichtung (7) und deaktivierter Sekundär-Einspritzeinrichtung (3) sowie einen Mischbetrieb mit aktivierter Primär-Einspritzeinrichtung (7) und aktivierter Sekundär-Einspritzeinrichtung (3) ermöglicht.

21. Brenner nach Anspruch 20, **dadurch gekennzeichnet, dass** die vorbestimmten Parameter wenigstens einen der folgenden Parameter umfassen:
- eine aktuell an den Brenner (1) gestellte Leistungsanforderung,
- Anforderungen hinsichtlich Flammenstabilität und Schadstoffemission,
- Temperatur des Katalysators (5).

## Claims

1. Catalytic burner on or for a combuster (2), in particular of a power station installation, comprising
- an annular duct (4) leading to the combuster (2),
- a catalyzer (5) arranged in the annular duct (4),
- a primary injection device (7) for injecting a fuel and/or a fuel-oxidant mixture into the annular duct (4) upstream of the catalyzer (5),
- a secondary injection device (3) for directly injecting a fuel into the combuster (2),
**characterized in that**
- a swirl generation device (6) is provided, which is arranged in the annular duct (4) downstream of the catalyzer (5) and subjects a flow through the catalyzer (5) to a swirl.

2. Burner according to Claim 1, **characterized in that** the secondary injection device (3) is configured in such a way that it injects fuel or fuel-oxidant mixture into a recirculation zone (29), which forms in the combuster (2) during operation of the burner (1).

3. Burner according to Claim 1 or 2, **characterized in that** the secondary injection device (3) is arranged relative to the annular duct (4) in such a way that the annular duct (4) and the catalyzer (5) surround the secondary injection device (3) as an annulus.

4. Burner according to one of Claims 1 to 3, **characterized in that** the secondary injection device (3) is arranged concentrically or eccentrically with respect to a central longitudinal center line (30) of the annular duct (4).

5. Burner according to one of Claims 1 to 4, **characterized in that** the swirl generation device (6) is integrated into the catalyzer (5).

6. Burner according to one of Claims 1 to 4, **characterized in that** the swirl generation device (6) has a swirler (9), which is configured as a separate component and is arranged downstream of the catalyzer (5) in the annular duct (4).

7. Burner according to one of Claims 1 to 6, **characterized in that** the dimensions of the annular duct (4) and the combuster (2) are adapted to one another in such a way that a cross-sectional expansion (11) is configured at the transition (10) from the annular duct (4) to the combuster (2).

8. Burner according to one of Claims 1 to 7, **characterized in that** the swirl generation device (6) is arranged at the transition (10) between the annular duct (4) and the combuster (2).

9. Burner according to one of Claims 1 to 8, **characterized in that** the primary injection device (7) has a plurality of injection stages (12a, 12b, 12c; 13a, 13b), which can be actuated independently of one another for injecting the fuel or the fuel-oxidant mixture into the annular duct (4).

10. Burner according to one of Claims 1 to 9, **characterized in that** the primary injection device (7) has a plurality of injection nozzles, which are arranged in the annular duct (4) concentrically and in a ring or star shape relative to a central longitudinal center line (30) of the annular duct (4).

11. Burner according to one of Claims 9 and 10, **characterized in that** each injection stage (12a, 12b, 12c; 13a, 13b) has a plurality of injection nozzles, which are arranged in the annular duct (4) concentrically and in a ring or star shape with respect to the central longitudinal center line (30) of the annular duct (4).

12. Burner according to one of Claims 1 to 11, **characterized in that** the secondary injection device (3) and the primary injection device (7) are connected, for the supply with fuel and/or fuel-oxidant mixture, to a common fuel supply device (21).

13. Burner according to one of Claims 1 to 12, **characterized in that** the secondary injection device (3) has a first injection arrangement (14) supplied with liquid fuel and second injection arrangement (16) supplied with gaseous fuel, which arrangements can be actuated independently of one another.

14. Burner according to one of Claims 1 to 13, **characterized in that** a flow path for an oxidant or an oxidant mixture, in particular air and/or fuel-oxidant mixture, is guided through the burner (1) in such a way that the oxidant or the oxidant mixture essentially reaches the combuster (2) through the annular duct (4) only.

15. Burner according to one of Claims 1 to 14, **characterized in that** the annular duct (4) encloses a central, inner duct (25) which is open toward the combuster (2).

16. Burner according to Claim 15, **characterized in that** the secondary injection device (3) is arranged in the central, inner duct (25).

17. Burner according to Claim 16, **characterized in that** a swirler (26) is provided which is arranged in the inner duct (26) upstream of one or a plurality of injection orifices of the secondary injection device (3) and subjects a flow through the inner duct (25) to a swirl.

18. Burner according to one of Claims 1 to 17, **characterized in that** an additional reaction zone (23) is configured in the annular duct (4) upstream of the primary injection device (7), with which additional reaction zone (23) is associated an additional injection device (24) for injecting a fuel or a fuel-oxidant mixture into the additional reaction zone (23).

19. Burner according to one of Claims 1 to 18, **characterized in that** the primary injection device (7) is configured for injecting a fuel-oxidant mixture.

20. Burner according to one of Claims 1 to 19, **characterized in that** a burner control system is provided which, as a function of predetermined parameters, permits, for the burner (1), a pilot operation with activated secondary injection device (3) and deactivated primary injection device (7), a catalyzer operation with activated primary injection device (7) and deactivated secondary injection device (3) and a mixed operation with activated primary injection device (7) and activated secondary injection device (3).

21. Burner according to Claim 20, **characterized in that** the predetermined parameters comprise at least one of the following parameters:
- a current power requirement placed on the burner (1),
- requirements with respect to flame stability and pollutant emission,
- temperature of the catalyzer (5).

## Revendications

1. Brûleur catalytique sur ou pour une chambre de combustion (2), notamment d'une centrale, comprenant
- un canal annulaire (4) conduisant à la chambre de combustion (2),
- un catalyseur (5) disposé dans le canal annulaire (4),
- un dispositif d'injection primaire (7) pour l'injection d'un combustible et/ou d'un mélange combustible/comburant dans le canal annulaire (4) en amont du catalyseur (5),
- un dispositif d'injection secondaire (3) pour l'injection directe d'un combustible dans la chambre de combustion (2),
**caractérisé en ce que**
- l'on prévoit un dispositif générateur de tourbillons (6) qui est disposé en aval du catalyseur (5) dans le canal annulaire (4) et qui confère un mouvement de tourbillonnement à un écoulement traversant le catalyseur (5).

2. Brûleur selon la revendication 1, **caractérisé en ce que** le dispositif d'injection secondaire (3) est réalisé de telle sorte qu'il injecte du combustible ou un mélange combustible/comburant dans une zone de recirculation (29) qui se forme pendant le fonctionnement du brûleur (1) dans la chambre de combustion (2).

3. Brûleur selon la revendication 1 ou 2, **caractérisé en ce que** le dispositif d'injection secondaire (3) est disposé par rapport au canal annulaire (4) de telle sorte que le canal annulaire (4) et le catalyseur (5) entourent le dispositif d'injection secondaire (3) de manière annulaire.

4. Brûleur selon l'une quelconque des revendications 1 à 3, **caractérisé en ce que** le dispositif d'injection secondaire (3) est disposé concentriquement ou excentriquement par rapport à un axe longitudinal central (30) du canal annulaire (4).

5. Brûleur selon l'une quelconque des revendications 1 à 4, **caractérisé en ce que** le dispositif générateur de tourbillons (6) est intégré dans le catalyseur (5).

6. Brûleur selon l'une quelconque des revendications 1 à 4, **caractérisé en ce que** le dispositif générateur de tourbillons (6) présente un générateur de tourbillons (9) réalisé sous forme de composant séparé, qui est disposé en aval du catalyseur (5) dans le canal annulaire (4).

7. Brûleur selon l'une quelconque des revendications 1 à 6, **caractérisé en ce que** le canal annulaire (4) et la chambre de combustion (2) sont adaptés l'un à l'autre en termes de dimensions de telle sorte que lors du passage (10) du canal annulaire (4) à la chambre de combustion (2), un élargissement de section transversale (11) soit réalisé.

8. Brûleur selon l'une quelconque des revendications 1 à 7, **caractérisé en ce que** le dispositif générateur de tourbillons (6) est disposé directement au niveau du passage (10) entre le canal annulaire (4) et la chambre de combustion (2).

9. Brûleur selon l'une quelconque des revendications 1 à 8, **caractérisé en ce que** le dispositif d'injection primaire (7) présente plusieurs étages d'injection (12a, 12b, 12c ; 13a, 13b), qui peuvent être actionnés indépendamment les uns des autres pour l'injection du combustible ou du mélange combustible/comburant dans le canal annulaire (4).

10. Brûleur selon l'une quelconque des revendications 1 à 9, **caractérisé en ce que** le dispositif d'injection primaire (7) présente plusieurs buses d'injection qui sont disposées concentriquement et suivant un agencement annulaire ou en étoile dans le canal annulaire (4) par rapport à un axe longitudinal central (30) du canal annulaire (4).

11. Brûleur selon les revendications 9 et 10, **caractérisé en ce que** chaque étage d'injection (12a, 12b, 12c ; 13a, 13b) présente plusieurs buses d'injection, qui sont disposées concentriquement et suivant un agencement annulaire ou en étoile dans le canal annulaire (4) par rapport à l'axe longitudinal central (30) du canal annulaire (4).

12. Brûleur selon l'une quelconque des revendications 1 à 11, **caractérisé en ce que** le dispositif d'injection secondaire (3) et le dispositif d'injection primaire (7) sont raccordés à un dispositif d'alimentation en combustible commun (21) pour l'alimentation en combustible et/ou en mélange combustible/comburant.

13. Brûleur selon l'une quelconque des revendications 1 à 12, **caractérisé en ce que** le dispositif d'injection secondaire (3) présente un premier agencement d'injection (14) alimenté en combustible liquide et un deuxième agencement d'injection (16) alimenté en combustible gazeux, lesquels peuvent être actionnés indépendamment l'un de l'autre.

14. Brûleur selon l'une quelconque des revendications 1 à 13, **caractérisé en ce qu'**une course d'écoulement pour un comburant ou un mélange de comburant, notamment de l'air et/ou un mélange combustible/comburant, est guidée à travers le brûleur (1) de telle sorte que le comburant ou le mélange de comburant parvienne essentiellement uniquement par le canal annulaire (4) dans la chambre de combustion (2).

15. Brûleur selon l'une quelconque des revendications 1 à 14, **caractérisé en ce que** le canal annulaire (4) enveloppe un canal interne, central et ouvert sur la chambre de combustion (2).

16. Brûleur selon la revendication 15, **caractérisé en ce que** le dispositif d'injection secondaire (3) est disposé dans le canal interne central (25).

17. Brûleur selon la revendication 16, **caractérisé en ce qu'**un générateur de tourbillons (26) est prévu, lequel est disposé dans le canal interne (25) en amont d'une ou de plusieurs ouvertures d'injection du dispositif d'injection secondaire (3), et confère un mouvement de tourbillonnement à un écoulement traversant le canal interne (25).

18. Brûleur selon l'une quelconque des revendications 1 à 17, **caractérisé en ce qu'**une zone de réaction supplémentaire (23) est réalisée dans le canal annulaire (4) en amont du dispositif d'injection primaire (7), à laquelle on associe un dispositif d'injection supplémentaire (24) pour injecter un combustible ou un mélange combustible/comburant dans la zone de réaction supplémentaire (23).

19. Brûleur selon l'une quelconque des revendications 1 à 18, **caractérisé en ce que** le dispositif d'injection primaire (7) est réalisé pour injecter un mélange combustible/comburant.

20. Brûleur selon l'une quelconque des revendications 1 à 19, **caractérisé en ce que** l'on prévoit une commande de brûleur qui permet, en fonction de paramètres prédéfinis pour le brûleur (1), un mode pilote avec un dispositif d'injection secondaire (3) activé et un dispositif d'injection primaire (7) désactivé, un mode de catalyseur avec un dispositif d'injection primaire (7) activé et un dispositif d'injection secondaire (3) désactivé, et un mode mixte avec un dispositif d'injection primaire (7) activé et un dispositif d'injection secondaire (3) activé.

21. Brûleur selon la revendication 20, **caractérisé en ce que** les paramètres prédéfinis comprennent au moins l'un des paramètres suivantes :
- une demande de puissance imposée effectivement au brûleur (1),
- des exigences en matière de stabilité de la flamme et d'émissions de substances toxiques,
- la température du catalyseur (5).
